# EUROPÄISCHE PATENTSCHRIFT

(11) **EP 1 892 804 B1**
(45) Veröffentlichungstag und Bekanntmachung des Hinweises auf die Patenterteilung: **14.04.2010**
(21) Anmeldenummer: 07123155.9
(22) Anmeldetag: 09.03.2000
(51) Int. Cl.: H01R 31/00

(54) **Verteiler zum Verbinden von Aktoren und/oder Sensoren**
Distributor for connecting actuators and/or sensors
Répartiteur destiné à relier des actionneurs et/ou des capteurs

(30) Priorität: 19.03.1999 DE 29905025 U
(43) Veröffentlichungstag der Anmeldung: 27.02.2008
(62) Teilanmeldung aus: 00104989.9
(73) Patentinhaber: Weidmüller Interface GmbH & Co. KG, 32758 Detmold (DE); Hirschmann Automation and Control GmbH, 72654 Neckartenzlingen (DE)
(72) Erfinder: Lieb, Gerald, 71394, Kernen (DE); Metzler, Jürgen, 09376, Oelsnitz (DE); Reker, Stefan, 33659, Bielefeld (DE); Steinmetz, Klaus, 65439, Flörsheim (DE); Sturm, Michael, 64347, Griesheim (DE)
(74) Vertreter: Dantz, Jan Henning

(56) Entgegenhaltungen:
- WO-A-94/24725
- DE-C1- 19 648 298

## Beschreibung

Die Erfindung betrifft einen Verteiler zum Verbinden von Aktoren und/oder Sensoren nach dem Oberbegriff des Anspruchs 1.

Verteiler sind in ihrem grundsätzlichen Aufbau bekannt (EP 0 695 468 B1). Die bislang bekannten Verteiler sind für den Servicefall problematisch. Wenn Schäden auftreten, betrifft dies im Regelfall die empfindlichere Elektronik. Bei den bislang bekannten Verteilern sind im Servicefall entweder mühevolle Montagearbeiten erforderlich, bei denen auch die sogenannte passive Verkabelung der eigentlichen Sensor-Aktor-Installation gelöst werden muss oder man muss in noch ungünstigerer Weise den gesamten Verteiler auswechseln. Die Problematik vergrößert sich dabei noch erheblich, wenn derartige Verteiler auf eine Schutzart von IP 65 und größer ausgelegt werden müssen, d.h. die damit verbundenen abdichtenden Vergussmassen vorhanden sind. Dies gilt auch für den gattungsgemäßen Verteiler der WO 94/24725.

Die DE 196 48 298 C1 betrifft eine Hutschiene mit Aufnahmen für zwei Formleitungskabel.

Ein typischer Einsatzbereich der Verteiler ist die Verbindung der Aktoren und/oder Sensoren mit einem Bussystem, insbesondere mit entsprechenden Formleitungskabeln.

Es ist bei einfachen Aufnahmevorrichtungen für derartige Formleitungskabel bekannt (DE 298 18 052 U1), dass in der Vorrichtung Kabeleinführungsöfmungen mit neutralem Querschnitt vorgesehen sind und für jede der Kabeleinführungen jeweils ein Kabelhalter mit adaptiertem Querschnitt vorgesehen ist, der jeweils unter Beibehaltung der jeweiligen Polseite für das Profilkabel in um 180° wendbarer Weise einzusetzen ist. Auf diese Weise können die Formleitungskabel unter Beibehaltung der Polarität in unterschiedlichen Richtungen in die Aufnahmevorrichtung eingeführt werden. In bestimmten Anwendungsfällen führt dies zu einer Erleichterung der Installationsarbeiten in Bezug auf die Kabeleinführung.

Der vorliegenden Erfindung liegt die Aufgabe zugrunde, einen Verteiler der gattungsgemäßen Art zu schaffen, der bei Gewährleistung einer hohen Schutzart besonderes servicefreundlich ist.

Die Erfindung löst diese Aufgabe durch den Gegenstand des Anspruchs 1.

Die Möglichkeit der Zuführung der Formleitungskabel aus unterschiedlichen Richtungen nunmehr mit Polaritätswechsel ergibt insoweit neue Kabelverlegemöglichkeiten und damit neue Montagemöglichkeiten aufeinanderfolgender derartiger Verteiler innerhalb eines Systems, die in zahlreichen Anwendungsfällen besonders installationsfreundlich sind. Es wird dabei ausgenutzt, dass systembedingt sowieso mehrere unterschiedlich ausgelegte Elektronikbauteile vorgesehen sind und sich im Rahmen eines derartigen Bausatzes problemlos Elektronikbauteile unterschiedlicher Polarität ausgestalten lassen.

Dank dieser Ausgestaltung kann im Fall eines Schadens an der Elektronik das Elektronikbauteil als reines Serviceteil problemlos ausgewechselt werden, während das erste Bauteil mit der passiven Verkabelung der eigentlichen Sensor-Aktor-Installation erhalten bleibt und damit auch die passive Verkabelung stehen bleibt. Dank dieser Bauweise des Verteilers können auch die ihn bildenden Bauteile jeweils für sich genommen problemlos in einer hohen Schutzart, insbesondere in einer Schutzart größer als IP 65, beispielsweise IP 67, ausgeführt werden.

Dieser grundsätzliche Aufbau eines Verteilers führt in weitererbesonders zweckmäßiger Ausgestaltung auch problemlos zu einer bausatzartigen Ausgestaltung eines derartigen Verteilers dergestalt, dass für ein erstes Bauteil mit der passiven Verkabelung mehrere unterschiedlich ausgelegte Elektronikbauteile bausatzartig versehen sind.

Weiter bevorzugte Ausgestaltungen ergeben sich aus den Unteransprüchen.

Ausführungsbeispiele des Erfindungsgegenstandes werden nachstehend unter Bezugnahme auf die Zeichnung näher beschrieben.

Es zeigen:
- Figur 1: einen Verteiler gemäß der Erfindung in sprengbildlicher Darstellung,
- Figur 2: einen montierten Verteiler gemäß der Erfindung im Längsschnitt,
- Figur 3: eine Einzelheit des Verteilers nach Figur 2,
- Figur 4: eine Einzelheit entsprechend Figur 2 bei einem weiteren Verteiler gemäß der Erfindung.

Der Verteiler setzt sich aus mehreren Bauteilen zusammen. Er beinhaltet ein erstes Bauteil 1 mit der eigentlichen Aktor-Sensor-Installation und deren passiver Verkabelung. In dem ersten Bauteil 1 sind diverse Anschlüsse 2 in Form von Buchsen vorgesehen, in die die Stecker der zu den Aktoren und/oder Sensoren führenden Kabel eingesteckt werden können. In dem ersten Bauteil 1 stehen die Anschlüsse 2 in elektrisch leitender Verbindung mit einer Leiterplatte 3, deren Leiterbahnen zu einer Gruppe von Kontaktstiften 4 führen. Die Leiterplatte 3 im ersten, passiven Bauteil 1 ist im übrigen nur mit einigen Leuchtdioden und Widerständen bestückt.

Das Bauteil 1 ist in der Schutzart IP 67 ausgeführt. Ein dementsprechender Verlauf einer Vergußmasse 5 ist in Figur 2 illustriert.

Der Verteiler beinhaltet in seinem grundsätzlichen Aufbau ein zweites, gesondertes Bauteil 6, das die Elektronik für die Versorgung der Aktoren und/oder Sensoren und die Weiterleitung der Aktoren-Sensoren-Signale beinhaltet. Dieses zweite Elektronikbauteil 6 ist elektrisch und mechanisch lösbar und damit auswechselbar mit dem ersten passiven Bauteil 1 verbunden. Im dem Elektronikbauteil 6 befindet sich eine Leiterplatte 7, die je nach dem entsprechenden Anwendungsfall mit entsprechenden Elektronikbauelementen 8 bestückt ist und ferner mit einer der Kontaktstiftgruppe 4 des passiven Bauteiles 1 entsprechend konfigurierten Buchse 9 bestückt ist, so daß bei der Montage der beiden Bauteile über die Kontaktstifte 4 und die Buchse 9 ihre elektrische Verbindung durch Steckung hergestellt wird. Zur mechanischen Verbindung sind Befestigungsschrauben 10 vorgesehen, mit denen das Elektronikbauteil 6 auf dem ersten passiven Bauteil 1 festgeschraubt werden kann.

Dank dieses grundsätzlichen Aufbaus ist das Elektronikbauteil 6 ein reines Serviceteil, das im Fall des Schadens an der Elektronik problemlos ausgewechselt werden kann. Die passive Verkabelung im Bauteil 1 bleibt dabei stehen. Das erste Bauteil 1 eignet sich insbesondere zur Montage an einer Maschine bzw. an einem Maschinen- oder Apparategestell. Beim Auswechseln des Elektronikbauteils 6 kann dieses direkt "von oben" vom ersten Bauteil abgeschraubt werden. Es ist somit nicht mehr notwendig, das erste Bauteil 1 aufwendig von der Maschine zu lösen, das erste Bauteil 1 kann vielmehr in seiner Montagestellung an der Maschine verbleiben.

Unter Beibehaltung des vorstehend geschilderten Aufbauprinzipes für einen derartigen Verteiler können mehrere Elektronikbauteile vorgesehen werden, die bezüglich der Weiterleitungsfunktion der Elektronik unterschiedlich gestaltet sind. Es kann sich dabei um Kabelanschlüsse aller Art aber auch Steckanschlüsse für weitere Module oder dergleichen handeln.

Es versteht sich, daß auch die auswechselbaren Elektronikbauteile in der entsprechenden Schutzart, beispielsweise IP 67, auszuführen sind. Im übrigen wird auch eine entsprechend dichte Steckverbindungsart bei den Anschlüssen 2 für die Kabel zu den Aktoren und/oder Sensoren vorgesehen.

Ein typisches Anwendungsgebiet für derartige Verteiler ist die Verbindung der Aktoren und/oder Sensoren mit einem Bussystem, insbesondere die Verbindung mit ForrnleitungskabeIn. Die in den Zeichnungen dargestellten Ausführungsformen beziehen sich auf eine solche Ausführung.

Im dargestellten Ausführungsbeispiel ist für diesen Anwendungsfall in dem ersten passiven Bauteil 1 eine bezüglich der Formleitungskabel 11 querschnittsneutrale Aufnahme 12 vorgesehen. In diese kann ein im Ausführungsbeispiel bezüglich zweier Formleitungskabel 11 querschnittsadaptiertes Kabelkanalstück 13 eingesetzt werden, das dann die beiden Formleitungskabel 11 in einer vorgegebenen Raumlage aufnimmt. Bei einem derartigen Anwendungsfall ist die Leiterplatte 7 des Elektronikbauteiles 6 mit einer Anzahl von Kontaktstiften 14 bestückt, die in einer dem Einsatzzweck entsprechenden Anzahl und Raumlage vorgesehen sind und die bei der Montage des Bauteiles 1 und des Bauteiles 6 funktionsgerecht die entsprechenden Leiter in den Formleitungskabeln 11 isolationsdurchdringend kontaktieren.

Das Kabelkanalstück 13 hat eine Durchtrittsöffnung für die Kontaktstifte 4 und die Buchse 9.

Das Kabelkanalstück 13 kann um 180° versetzt in der querschnittsneutralen Aufnahme 12 des Bauteiles 1 eingesetzt werden, so daß die Formleitungskabel 1 dem Verteiler in unterschiedlicher Richtung zugeführt werden können. Bei dieser Ausgestaltung eines Kabelkanalstückes für sämtliche vorgesehene Formleitungskabel führt die Umsetzung um 180° zu einer Polatitätsvertauschung bezüglich der Lage der Formleitungskabel 11 im Kabelkanalstück 13. Dies ergibt sich aus einem Vergleich der Figuren 3 und 4 aus der jeweils unterschiedlichen Lage der kleinen seitlichen Formelemente 11a an den Formleitungskabeln 11. Bei dem bausatzartig ausgelegten Verteiler sind von daher Elektronikbauteile entsprechend unterschiedlicher Polarität vorgesehen. Die Figur 6 zeigt in entsprechendem Teilausschnitt ein Elektronikbauteil 6a mit im Verhältnis zum Elektronikbauteil 6 nach Figur 3 inverser Polarität.

Im Rahmen des Verteilerbausatzes können weitere je nach Einsatzzweck bezüglich ihrer Bestückung unterschiedlich ausgelegte Elektronikbauteile vorgesehen sein.

## Patentansprüche

1. Verteiler zum Verbinden von Aktoren und/oder Sensoren mit Formleitungskabeln, mit Anschlüssen (2) für die Aktoren und/oder, Sensoren sowie einer Elektronik (8) für die Versorgung der Aktoren und/oder Sensoren und die Weiterleitung der Aktoren-Sensoren-Signale, wobei eine Aufnahme (12) für die Formleitungskabel (11) in dem ersten Bauteil (1) vorgesehen ist, wobei der Verteiler ein erstes Bauteile (1) mit den Anschlüssen (2) zum Verbinden der Aktoren und/oder Sensoren und ein zweites gesondertes Bauteil (6) mit der Elektronik (8) aufweist und die Bauteile (1 und 6) mechanisch und elektrisch lösbar miteinander verbindbar sind, und wobei in dem ersten Bauteil (1) eine querschnittsneutrale Aufnahme (12) für Formleitungskabel (5) vorgesehen ist, **dadurch gekennzeichnet, dass** in die Aufnahme (12) ein für mindestens zwei Formleitungskabel (11) querschnittsadaptiertes Kabelkanalstück (13) um 180° versetzbar einsetzbar ist und dass zwei Elektronikbauteile (6, 6a) unterschiedlicher Polarität vorgesehen sind.

2. Verteiler nach Anspruch 1, **dadurch gekennzeichnet, dass** bausatzartig mehrere unterschiedlich ausgelegte Elektronikbauteile (6, 6a) vorgesehen sind.

3. Verteiler nach Anspruch 1 oder 2, **dadurch gekennzeichnet, dass** alle Bauteile (1, 6, 6a) in einer Schutzart von IP 65 oder IP 67, und geschützter, mithilfe einer Vergussmasse ausgelegt sind.

4. Verteiler nach einem der vorstehenden Ansprüche, **dadurch gekennzeichnet, dass** in dem ersten Bauteil (1).die Anschlüsse (2) elektrisch leitend mit einer Leiterplatte (3) verbunden sind, die ihrerseits mit einem Satz von Kontaktstiften (4) bestückt ist, für die eine entsprechend ausgelegte Buchse (9) mit der Leiterplatte (7) des Elektronikbauteiles (6, 6a) zwecks elektrischer Steckverbindung vorgesehen ist.

5. Verteiler nach einem der vorstehenden Ansprüche, **dadurch gekennzeichnet, dass** in dem Kabelkanalstück (13) eine Durchtrittsöffnung für die Kontaktstifte (4) und die Buchse (9) vorgesehen ist.

6. Verteiler nach einem der vorstehenden Ansprüche, **dadurch gekennzeichnet dass** die Leiterplatte (7) des Elektronikbauteiles (6, 6a) mit Kontaktstiften (14) für die isolationsdurchdringende Kontaktierung der Formleitungskabel (11) bestückt ist.

7. Verteiler nach einem der vorstehenden Ansprüche, **dadurch gekennzeichnet, dass** das erste Bauteil (1) zur direkten Montage an einer Maschine und/oder einem Maschinen- und/oder Apparategestell ausgelegt ist, so dass ein Auswechseln des Elektronikbauteils (6) ohne ein Lösen der ersten Bauteils (1) aus seiner Montagestellung realisierbar ist.

## Claims

1. Distributor for connecting actuators and/or sensors to moulded connector cables, with connectors (2) for the actuators and/or sensors and an electronic unit (8) for the supply of the actuators and/or sensors and for relaying the actuator-sensor signals, such that a cable holder (12) is provided for the connector cable (11) in a first component (1), the distributor comprising a first component (1) with the said connectors (2) for connecting the actuators and/or sensors and a second, separate component (6) with the electronic unit (8), and the components (1 and 6) can be releasably connected mechanically and electrically to one another, and in the first component (1) a cross-section-neutral holder (12) for moulded connector cables (5) is provided, **characterised in that** a cross-section-adapted cable track component (13) for at least two connector cables (11), which can be moved through 180°, can be inserted into the holder (12) and two electronic components (6, 6a) of different polarity are provided.

2. Distributor according to Claim 1, **characterised in that** in a modular manner, several differently designed electronic components (6, 6a) are provided.

3. Distributor according to Claims 1 or 2, **characterised in that** all the components (1, 6, 6a) are designed in accordance with IP65 or IP67 safety standards and are protected by means of a sealing compound.

4. Distributor according to any of the preceding claims, **characterised in that** in the first component (1) the connectors (2) are in electrically conducting contact with a printed circuit board which, for its part, is fitted with an array of contact pins (4) for which a correspondingly designed socket (9) is provided with the printed circuit (7) of the electronic component (6, 6a) for the purpose of electrical plug-in connection.

5. Distributor according to any of the preceding claims, **characterised in that** a through-aperture is provided in the cable track component (13) for the contact pins (4) and the socket (9).

6. Distributor according to any of the preceding claims, **characterised in that** the printed circuit (7) of the electronic component (6, 6a) is provided with contact pins (14) for making contact with the connector cable (11) by penetrating through the insulation thereof.

7. Distributor according to any of the preceding claims, **characterised in that** the first component (1) is designed to be mounted directly on a machine and/or a machine and/or apparatus frame, so that the electronic component (6) can be exchanged without removing the first component (1) from its mounted position.

## Revendications

1. Distributeur destiné au raccordement d'actionneurs et/ou de capteurs pourvus de câbles de lignes moulés, avec des connexions (2) pour les actionneurs et/ou les capteurs ainsi qu'un équipement électronique (8) pour l'alimentation des actionneurs et/ou des capteurs et pour la transmission des signaux d'actionneurs/de capteurs, un logement (12) pour les câbles de lignes moulés étant prévu dans le premier composant (1), le distributeur comprenant un premier composant (1) avec les connexions (2) pour le raccordement des actionneurs et/ou des capteurs et un deuxième composant (6) distinct avec l'équipement électronique (8), et les composants (1 et 6) étant mécaniquement et électriquement raccordables l'un à l'autre, et séparables l'un de l'autre, et un logement (12) de section neutre étant prévu pour des câbles de lignes moulés (5) dans le premier composant (1), **caractérisé en ce qu'**une pièce de canalisation de câbles (13) de section adaptée pour au moins deux câbles de lignes moulés (5) peut être mise en place dans le logement (12) en étant décalable de 180°, et **en ce que** deux composants électroniques (6, 6a) de polarités différentes sont prévus.

2. Distributeur selon la revendication 1, **caractérisé en ce que** plusieurs composants électroniques (6, 6a) de dimensions modulaires différentes sont prévus.

3. Distributeur selon la revendication 1, **caractérisé en ce que** tous les composants (1, 6, 6a) sont prévus avec un type de protection IP 65 ou IP 67 et protégés au moyen d'une masse de scellement.

4. Distributeur selon l'une des revendications précédentes, **caractérisé en ce que** les connexions (2) du premier composant (1) sont reliées par conductivité électrique à une plaquette imprimée (3), laquelle est équipée d'un jeu de broches de contact (4) pour lesquelles une prise (9) conçue en conséquence est prévue en vue d'une connexion électrique à fiche avec la plaquette imprimée (7) du composant électronique (6, 6a).

5. Distributeur selon l'une des revendications précédentes, **caractérisé en ce qu'**une ouverture de passage pour les broches de contact (4) et la prise (9) est prévue dans la canalisation de câbles (13).

6. Distributeur selon l'une des revendications précédentes, **caractérisé en ce que** la plaquette imprimée (7) du composant électronique (6, 6a) est équipée de broches de contact (14) pour contacter les câbles de lignes moulés (11) par traversée d'isolation.

7. Distributeur selon l'une des revendications précédentes, **caractérisé en ce que** le premier composant (1) est prévu pour le montage direct sur une machine et/ou un bâti de machine et/ou d'appareil, si bien qu'un changement du composant électronique (6) est réalisable sans desserrer le premier composant (1) de sa position de montage.
